# EUROPÄISCHE PATENTSCHRIFT

(11) **EP 2 669 460 B1**
(45) Veröffentlichungstag und Bekanntmachung des Hinweises auf die Patenterteilung: **26.04.2017**
(21) Anmeldenummer: 13002637.0
(22) Anmeldetag: 20.05.2013
(51) Int. Cl.: E06B 1/70, E04B 1/76

(54) **Dämmkeil zur Wärmedämmung einer Fensterbank sowie Fensterbank für einen Fensterrahmen eines Gebäudes**
Insulation wedge for heat insulation of a window sill and window sill for a window frame of a building
Cale d'isolation pour l'isolation thermique d'un rebord de fenêtre et rebord de fenêtre pour un cadre de fenêtre d'un bâtiment

(30) Priorität: 01.06.2012 DE 202012005424 U
(43) Veröffentlichungstag der Anmeldung: 04.12.2013
(73) Patentinhaber: BOSIG GmbH, 73333 Gingen a. d. Fils (DE)
(72) Erfinder: Schmid, Oliver, 73333 Gingen d.d. Fils (DE)
(74) Vertreter: Konle, Christian

(56) Entgegenhaltungen:
- US-A1- 2006 260 213
- US-A1- 2008 105 363
- US-B1- 6 182 405

## Beschreibung

Die Erfindung bezieht sich auf einen Dämmkeil zur Wärmedämmung einer Fensterbank gemäß dem Oberbegriff des Patentanspruchs 1. Ein derartiger Dämmkeil ist aus der Druckschrift US 2006/260213 A1 bekannt.

Aus der Druckschrift US 2006/260213 A1 ist es bekannt, auf der Fensterbank eines Fensterrahmens ein keilförmiges Profilstück anzubringen, um die Drainage der Fensterbank zu verbessern. Das Profilstück besteht aus einem keilförmigen Kern aus geschäumtem Kunststoff und einer auf einer Schrägfläche des Kerns aufgebrachten selbstklebenden Membrane, welche wasser- und feuchtigkeitsdicht ist. Der geschäumte Kunststoff des keilförmigen Kerns stellt für die Fensterbank gleichzeitig eine Wärmedämmung dar. Die Membrane weist einen horizontalen Abschnitt mit einer hinteren aufstehenden Lippe auf, welcher den Kern vollständig bedeckt. An seiner Vorderkante ist der horizontale Abschnitt nach unten abgeknickt und unterhalb des Fensterrahmens an der Hauswand festgeklebt. Der nach unten abgeknickte Teil der Membrane weist seitliche, nach oben stehende Lappen auf, die links und rechts von dem Fensterrahmen an die Hauswand angeklebt werden. Da diese seitlichen Lappen das keilförmige Profilstück nicht gegen die Seitenwände des Fensterrahmens abdichten, sind gesonderte Einsatzstücke vorgesehen, welche mit jeweils einem horizontalen Lappen auf den horizontalen Abschnitt der Membrane aufgeklebt werden und jeweils einen senkrechten Lappen zum Ankleben des Einsatzstücks an eine Seitenwand des Fensterrahmens aufweisen. Die Einsatzstücke führen jedoch zu unschönen Abstufungen der Oberfläche des keilförmigen Profilstücks, erfordern einen erhöhten Arbeitsaufwand bei der Montage und stellen mit ihren Klebefugen zusätzliche Angriffstellen für das Eindringen von Feuchtigkeit dar.

Aus der Druckschrift US 6,182,405 B1 ist es ebenfalls bekannt, die Schrägfläche eines Fensterbankkeils mit einer Dichtmembrane zu bedecken. Die Membrane ist über den vorderen Rand des Fensterbankkeils nach unten gebogen und unterhalb der Fensterbank an der Hauswand festgeklebt. Eine Abdichtung des Fensterbankkeils gegenüber den Seitenwänden des Fensterrahmens ist nicht vorgesehen.

Die Aufgabe der Erfindung besteht demgegenüber darin, einen Wärmedämmkeil für eine Fensterbank zu schaffen, welcher auf einfache Weise wirksam gegen die Seitenwände der Fensterlaibung abgedichtet werden kann.

Diese Aufgabe wird erfindungsgemäß durch die kennzeichnenden Merkmale des Patentanspruch 1 gelöst.

Vorteilhafte Ausgestaltungen und Weiterbildungen des Dämmkeils nach der Erfindung ergeben sich aus den Unteransprüchen 2 bis 6.

Eine mit einem Dämmkeil nach der Erfindung gedämmte Fensterbank ist in dem nebengeordneten Anspruch 7 angegeben.

Erfindungsgemäß steht die Membrane an allen vier Seiten des Kerns über, so dass ein solcher Dämmkeil mit den überstehenden Abschnitten seiner Membrane an dem unteren Fensterrahmen und an den Seitenflächen der Mauerlaibung angeklebt werden kann

Die Erfindung wird mit ihren weiteren Einzelheiten und Vorteilen an Hand der Zeichnungen näher erläutert. Es zeigt
- Fig.1: eine perspektivische Ansicht eines erfindungsgemäßen Dämmkeils mit einer an allen Seiten eines Kerns überstehenden Membrane, und
- Fig. 2: einen vertikalen Schnitt durch eine mit dem erfindungsgemäßen Dämmkeil gedämmte Fensterbank.

Der in Fig. 1 dargestellte Dämmkeil 1 nach der Erfindung umfasst einen keilförmigen Kern 10 mit einer horizontalen Grundfläche 11, einer Schrägfläche 12, zwei keilförmigen Stirnflächen 13 und zwei rechteckförmigen Stirnflächen 14. Auf der Schrägfläche 12 ist eine wind- und wasserdichte, aber dampfdiffusionsoffene Membrane 20 befestigt, beispielsweise durch Kleben, Schweißen und/oder mechanische Mittel. Die Membrane 20 gewährleistet den erforderlichen Schutz des Kerns 10 gegen Feuchte, insbesondere, wenn der Kern 10 beispielsweise aus Holzfasern besteht.

Erfindungsgemäß steht die Membrane 20 an allen vier Seiten des Kerns 10 über, wodurch überstehende Abschnitte 21, 22, 23 und 24 der Membrane 20 gebildet werden.

Der keilförmige Kern 10 besteht vorzugsweise aus Holz oder Holzfasern oder einem anderen nachwachsenden Rohstoff wie beispielsweise Hanfschäben oder Hanffasern. Die Fasern werden beispielsweise in ein flüssiges Kunstharz eingemischt und dann unter hohem Druck und hoher Temperatur zu einer Dämmplatte verpresst. Ein derart hergestellter Kern 10 weist eine hohe Druckfestigkeit auf, ist diffusionsoffen, umweltverträglich und recyclingfähig. Als Material für den Kern 10 können indessen auch einfache Kunststoffe aus beispielsweise Polyethylen oder Polyurethan verwendet werden, ferner Schaumkunststoffe wie beispielsweise Polyurethanhartschäume.

Die Membran 20 besteht vorzugsweise aus beschichtetem Vlies, beispielsweise Polyestervlies, das mit einem Kunststoff beschichtet ist.

In Fig. 2 ist eine schräg nach außen verlaufende Fensterbank 30 im Schnitt gezeigt, die am unteren Rahmenteil eines Fensterrahmens 40 befestigt ist. Der Fensterrahmen 40 ist in die Laibung eines Gebäudes eingesetzt, dessen Mauerwerk 50 im dargestellten Beispielsfall mit einer vorgehängten Fassadenverkleidung 60 geschützt ist. Zwischen der Fassadenverkleidung 60 und dem Mauerwerk 40 befindet sich eine Wärmeisolation 70, beispielsweise aus Polystyrol, die auf dem Mauerwerk 50 aufgeklebt ist. Bei Verwendung einer auf der Außenseite des Mauerwerks 50 aufgeklebten Plattenware als Wärmeisolation 70, die gleichzeitig als Putzträger einen Außenputz dient, kann auf die Fassadenverkleidung 60 verzichtet werden. Die Fensterbank 30 deckt den freiliegenden Abschnitt des Mauerwerks 40 und den freiliegenden Scheitel der Wärmeisolation 70 gegen das Eindringen von Regen und Schnee ab.

Zwischen der Unterseite der Fensterbank 30 sowie dem freiliegenden Abschnitt des Mauerwerks 40 und dem freiliegenden Scheitel der Wärmeisolation 70 ist der erfindungsgemäße Wärmedämmkeil 1 eingesetzt, welcher eine Wärmebrücke zwischen dem Inneren des Gebäudes und der Außenseite vermeidet. Der Wärmedämmkeil 1 ist derart gestaltet, dass seine Schrägfläche 12 in der für Fensterbänke 30 gängigen Neigung zugeschnitten wird, wobei sich die Höhe des Dämmkeils 1 nach der erforderlichen Ausladung richtet, die wiederum abhängig ist von der auszuführenden Stärke der Wärmedämmung 70.

Wie aus Fig. 2 ersichtlich ist, ist der Abschnitt 21 der Membrane 20, welcher über die rückwärtige Längsseite des Kerns 10 übersteht, nach oben gebogen und an dem Fensterrahmen 40 befestigt, vorzugsweise angeklebt. Der Abschnitt 22 der Membrane 20, welcher über die vordere Längsseite des Kerns 10 übersteht, ist nach unten gegen die vordere Stirnfläche 14 des Kerns 10 und gegen die Fassadenverkleidung 60 oder gegen die Wärmeisolation 70 umgebogen und dort befestigt, beispielsweise angeklebt. Die seitlichen Abschnitte 23, 24 der Membran 20, welche über die keilförmigen Stirnflächen 13 des Kerns 10 überstehen, sind in nicht gezeigter Weise an den gegebenenfalls mit einer Wärmeisolation versehenen Seitenflächen der Fensterlaibung befestigt, vorzugsweise angeklebt. Vorzugsweise sind die Anschlüsse der Abschnitte 22, 23 und 24 der Membrane 20 mit einem Membrankleber an der Wärmeisolation 70 des Mauerwerks 50 und an der Fensterlaibung angeklebt.

## Patentansprüche

1. Dämmkeil zur Wärmedämmung einer Fensterbank, mit einem keilförmigen Kern (10) und einer auf einer Schrägfläche (12) des Kerns (10) angebrachten, wind- und wasserdichten sowie dampfdiffusionsoffenen Beschichtung, **dadurch gekennzeichnet, dass** als Beschichtung des Kerns (10) eine Membrane (20) vorgesehen ist, welche an allen vier Seiten des Kerns (10) unter Ausbildung von überstehenden Abschnitten (21, 22, 23 und 24) übersteht.

2. Dämmkeil nach Anspruch 1, **dadurch gekennzeichnet, dass** der keilförmige Kern (10) aus Holz oder einem Holzfaserstoff oder einem anderen nachwachsenden Rohstoff besteht.

3. Dämmkeil nach Anspruch 1, **dadurch gekennzeichnet, dass** der keilförmige Kern (10) aus einem Schaumkunststoff besteht.

4. Dämmkeil nach Anspruch 3, **dadurch gekennzeichnet, dass** als Schaumkunststoff ein Polyurethanhartschaum vorgesehen ist.

5. Dämmkeil nach Anspruch 1, **dadurch gekennzeichnet, dass** als Beschichtung des Kerns (10) eine Schicht auf Bitumen- oder Polyurethanbasis vorgesehen ist

6. Dämmkeil nach Anspruch 1, **dadurch gekennzeichnet, dass** als Beschichtung des Kerns (10) ein Farblack vorgesehen ist.

7. Fensterbank (30) für einen in eine Fensterlaibung eines Gebäudes eingesetzten Fensterrahmen (40), wobei die Fensterbank (30) mit einem Wärmedämmkeil nach Anspruch 1 gedämmt ist, **dadurch gekennzeichnet, dass** ein Abschnitt (21) der Membrane (20), welcher über eine rückwärtige Längsseite des Kerns (10) übersteht, nach oben gebogen und an dem Fensterrahmen (40) befestigt ist, dass ein Abschnitt (22) der Membrane (20), welcher über eine vordere Längsseite des Kerns (10) übersteht, nach unten gegen eine vordere Stirnfläche (14) des Kerns (10) und gegen eine Fassadenverkleidung (60) oder gegen eine äußere Wärmeisolation (70) des Mauerwerks (50) des Gebäudes umgebogen und dort befestigt ist und dass seitliche Abschnitte (23, 24) der Membrane (20), welche über die keilförmigen Stirnflächen (13) des Kerns (10) überstehen, nach oben gebogen und an den Seitenflächen der Fensterlaibung befestigt sind.

## Claims

1. An insulation wedge for heat insulation of a window sill, having a tapered core (10) and a wind- and waterproof as well as vapour-diffusible coating deposited on a sloping surface (12) of the core (10), **characterised in that** a diaphragm (20) is provided as the coating of the core (10) and protrudes on all four sides of the core (10), forming protruding portions (21, 22, 23 and 24).

2. The insulation wedge as claimed in claim 1, **characterised in that** the tapered core (10) is made of wood or a wood fibre substance or any other renewable raw material.

3. The insulation wedge as claimed in claim 1, **characterised in that** the tapered core (10) is made of foamed plastic.

4. The insulation wedge as claimed in claim 3, **characterised in that** a rigid polyurethane foam is provided as the foamed plastic.

5. The insulation wedge as claimed in claim 1, **characterised in that** a bitumen- or polyurethane-based layer is provided as the coating of the core (10).

6. The insulation wedge as claimed in claim 1, **characterised in that** a colour varnish is provided as the coating of the core (10).

7. A window sill (30) for a window frame (40) installed in a reveal of a building, wherein the window sill (30) is insulated with an insulation wedge as claimed in claim 1, **characterised in that** a portion (21) of the diaphragm (20) protruding over a rear longitudinal side of the core (10) is bent upwards and is secured to the window sill (40), that a portion (22) of the diaphragm (20) protruding over a front longitudinal side of the core (10) is bent downwards, abutting a front face (14) of the core (10) and abutting a façade cladding (60) or abutting an external heat insulation (70) of the wall (50) of the building, and is secured thereon, and that lateral portions (23, 24) of the diaphragm (20) protruding over the tapered faces (13) of the core (10) are bent upwards and are secured to the lateral surfaces of the reveal.

## Revendications

1. Cale d'isolation pour l'isolation thermique d'un rebord de fenêtre, ayant une âme cunéiforme (10) et un revêtement imperméable au vent et à l'eau ainsi que perméable à la vapeur posé sur une surface inclinée (12) de l'âme (10), **caractérisée en ce qu'**un diaphragme (20) est prévu comme revêtement de l'âme (10) qui dépasse les quatre côtés de l'âme (10) en formant des parties en saillie (21, 22, 23 et 24).

2. Cale d'isolation selon la revendication 1, **caractérisée en ce que** l'âme cunéiforme (10) est en bois ou en cellulose de bois ou en une matière première régénérative.

3. Cale d'isolation selon la revendication 1, **caractérisée en ce que** l'âme cunéiforme (10) est en mousse plastique.

4. Cale d'isolation selon la revendication 3, **caractérisée en ce que** de la mousse de polyuréthane rigide est prévue comme de la mousse plastique.

5. Cale d'isolation selon la revendication 1, **caractérisée en ce qu'**une couche à base de polyuréthane ou de bitume est prévue comme revêtement de l'âme (10).

6. Cale d'isolation selon la revendication 1, **caractérisée en ce qu'**un vernis de couleur est prévu comme revêtement de l'âme (10).

7. Rebord de fenêtre (30) destiné à un châssis (40) inséré dans une embrasure de fenêtre d'un bâtiment, le rebord de fenêtre (30) étant isolé avec une cale d'isolation thermique selon la revendication 1, **caractérisé en ce qu'**une partie (21) du diaphragme (20), laquelle dépasse un côté longitudinal arrière de l'âme (10), est coudée vers le haut et fixée au châssis (40), qu'une partie (22) du diaphragme (20), laquelle dépasse un côté longitudinal avant de l'âme (10), est recourbée vers le bas contre une surface frontale (14) de l'âme (10) et contre un revêtement de façade (60) ou contre une isolation thermique extérieure (70) de la maçonnerie (50) du bâtiment où elle y est fixée et que des parties latérales (23, 24) du diaphragme (20), lesquelles dépassent les surfaces avant cunéiformes (13) de l'âme (10), sont courbées vers le haut et fixées aux surfaces latérales de l'embrasure de fenêtre.
